# FASCICULE DE BREVET EUROPEEN

(11) **EP 1 251 233 B1**
(45) Date de publication et mention de la délivrance du brevet: **01.10.2014**
(21) Numéro de dépôt: 02370015.6
(22) Date de dépôt: 17.04.2002
(51) Int. Cl.: E06B 3/96

(54) **Châssis de fenêtre ou cadre de fenêtre constitué d'un agencement de profilés de menuiserie métallique**
Fensterrahmen mit einer metallischen Rahmenprofilanordnung
Window frame with an arrangement for a metallic frame profile

(30) Priorité: 19.04.2001 FR 0105302
(43) Date de publication de la demande: 23.10.2002
(73) Titulaire: Bourly, Jean, 51100 Reims (FR)
(72) Inventeur: Bourly, Jean, 51100 Reims (FR)
(74) Mandataire: Boubal, Denis Henri Jacques

(56) Documents cités:
- US-A- 2 148 930
- US-A- 4 380 110

## Description

L'invention concerne un cadre ou un châssis de fenêtre, porte vitrée constitués d'un agencement de profilés de menuiserie métallique.

Actuellement, dans le domaine de la menuiserie métallique, il est connu des cadres ou châssis constitués de profilés, de section fermée, définissant chacun un des côtés dudit cadre ou châssis et assemblés entre eux, chant contre chant, par leur extrémité. Pour cela, un cordon de soudure est effectué au niveau de leur zone de jonction, sur leurs faces visibles.

Bien que très répandue, une telle solution présente de nombreux inconvénients. Le cordon de soudure n'est pas esthétique et doit être partiellement éliminé pour que le cadre ou châssis fabriqué conserve un aspect satisfaisant. Une telle élimination partielle de la soudure est également nécessaire pour permettre un bon fonctionnement de la fenêtre, porte vitrée ou analogue équipée. Il est ainsi nécessaire d'effectuer des opérations de ragréage, délicates à réaliser.

En outre, ces opérations affaiblissent la résistance de la soudure jusqu'à 50 ou 60 % de sa résistance initiale. Le cadre ou châssis perd ainsi en robustesse. Ses qualités d'étanchéité à l'eau et à l'air diminuent également, ce qui limite son pouvoir d'isolation.

Par ailleurs, la présence d'une soudure extérieure rend plus difficile les opérations de finition telles que, par exemple, polissage, application de patines ou autres.

On connaît du document US-2.148.930 une menuiserie métallique dont les montants ou les traverses d'un cadre sont constitués de profilés de section en U fermés par des profilés plats.

Le but de l'invention est de proposer un agencement de profilés de menuiserie métalliques assemblés, chant contre chant, par leur extrémité qui pallie les inconvénients précités et dans lequel les profilés sont fixés l'un à l'autre sans nuire à l'aspect esthétique dudit arrangement tout en assurant sa robustesse et/ou son étanchéité.

Un autre but de l'invention est de proposer un agencement de profilés de menuiserie métalliques assemblés, chant contre chant, par leur extrémité dont les opérations de finition soient facilitées.

Un autre but de l'invention est de proposer un agencement de profilés de menuiserie métallique assemblés, chant contre chant, par leur extrémité dans lequel les moyens de fixation des profilés entre eux puissent être dissimulés.

D'autres buts et avantages de l'invention apparaîtront au cours de la description qui va suivre qui n'est donnée qu'à titre indicatif et qui n'a pas pour but de la limiter.

L'invention concerne un châssis de fenêtre ou porte vitrée ou cadre de fenêtre ou porte vitrée, constitué d'un agencement de profilés de menuiserie métalliques, ledit agencement comprenant des moyens de fixation desdits profilés entre eux, et dans lequel agencement :
- chaque profilé présente une section semi-ouverte, chaque profilé comprenant une âme et des ailes et présentant deux chants dits longitudinaux, s'étendant d'une extrémité à l'autre du profilé et reliés par ladite âme et lesdites ailes, chaque dit profilé définissant un volume, dit interne, circonscrit par l'âme et lesdites ailes reliant lesdits chants longitudinaux et par un plan virtuel P passant par ceux-ci, lesdites ailes constituant deux branches parallèles entre elles munies chacune en vis-à-vis de butée,
- lesdits profilés sont munis de moyens de fermeture d'une partie au moins de leur volume interne, constitués de battements et/ou closoirs prenant appui sur lesdites butées.

Selon l'invention, lesdits profilés de l'agencement sont assemblés chant contre chant, par leur extrémité, et dans lequel agencement :
- les extrémités des profilés sont biseautées, les chants des extrémités desdits profilés étant inclinées de 45° par rapport aux arêtes longitudinales des profilés ,
- lesdits moyens de fixation sont constitués d'une soudure (9) reliant lesdits profilés au niveau de leur jonction, la soudure (9) étant située dans ledit volume interne des profilés.

Selon un mode de réalisation avantageux, les profilés métalliques de l'agencement conforme à l'invention sont constitués de bronze.

L'invention sera mieux comprise à la lecture de la description suivante accompagnée des dessins en annexe parmi lesquels :
- la figure 1 illustre de manière partielle en vue de face, un exemple de réalisation d'un agencement n'étant pas conforme à l'invention,
- la figure 2 est une vue de coupe d'après la ligne II-II représentée à la figure 1 précédente,
- la figure 3 est une vue de coupe d'après la ligne III-III représentée à la figure 1 précédente,
- la figure 4 est une vue de coupe d'après la ligne IV-IV représentée à la figure 2 précédente,
- la figure 5 illustre de manière partielle selon un plan de coupe transversal une fenêtre, porte vitrée ou analogue comprenant des exemples de réalisation de l'agencement constituant un cadre et un châssis conformes à l'invention,
- les figures 6a à 6g illustrent différents exemples de section d'un profilé de l'agencement conforme à l'invention.

Comme illustré aux figures 1 à 4, les profilés 1, 2 sont assemblés, chant contre chant par leur extrémité e₁, e₂.

Lesdits profilés 1, 2, sont par exemple, perpendiculaires deux à deux. Leurs extrémités pourront être biseautées. Les chants des extrémités desdits profilés seront ainsi inclinés, notamment, d'environ 45 ° par rapport à leurs arêtes longitudinales.

Chaque profilé comprend au moins une âme 3 et une aile 4, 5, et présente au moins deux chants 6, 7, dits longitudinaux, s'étendant d'une extrémité à l'autre du profilé et reliés par tout ou partie de la ou desdites âmes 3 et de la ou desdites ailes 4, 5, chaque dit profilé définissant un volume 8, dit interne, circonscrit par la ou lesdites âmes 3 et la ou lesdites ailes 4 reliant lesdits chants longitudinaux 6, 7 et par un plan virtuel P passant par ceux-ci.

Lesdits profilés présentent ainsi une section droite « semi-ouverte », c'est-à-dire s'étendant selon au moins deux directions différentes et lesdits profilés ne sont en eux-mêmes ni tubulaires ni constitués d'une simple bande de métal plane. Comme développé plus loin, lesdits profilés pourront présenter une section en U ou autres.

Afin de permettre la liaison desdits profilés, ledit agencement comprend des moyens de fixation constitués d'une soudure 9 reliant lesdits profilés au niveau de leur jonction e₁, e₂, ladite soudure 9 étant située dans le dit volume interne 8 des profilés 1, 2.

En prévoyant des profilés « semi-ouverts » et en plaçant la soudure 9 dans le volume interne qu'ils définissent, la soudure 9 est dissimulée et n'a plus à être partiellement éliminée, comme auparavant. La liaison entre les profilés est de la sorte rendue plus robuste et plus étanche. De même, aucune surépaisseur de matière n'étant présente au niveau des faces externes du profilé, les travaux de finition de celles-ci sont facilités.

La figure 5 illustre un montant vertical 10 d'un premier agencement, notamment un cadre, assujetti à un mur 11, et un montant vertical 12 d'un second agencement, notamment un châssis, auquel des vitres sont assujetties, notamment du double-vitrage.

Comme illustré par cet exemple particulier, tout ou partie des profilés 1, 2 des agencements conformes à l'invention pourront être munis de moyens de fermeture 14 d'une partie au moins de leur volume interne 8. Il sera ainsi possible de dissimuler entièrement ladite soudure 9.

Cette dernière est plus précisément prévue, par exemple, le long de la portion de la ou desdites âmes 3 et de la ou desdites ailes 4, 5 se trouvant dans la partie dudit volume interne 8 obturée par lesdits moyens de fermeture 14. Lesdits moyens de fermeture 14 pourront en outre s'étendre d'une extrémité à l'autre desdits profilés.

Lesdits profilés présentent deux branches parallèles, constituées par lesdites ailes 4, 5, munies chacune en vis-à -vis d'une butée 15, 16. Lesdits moyens de fermeture 14 sont constitués de battements 17 et/ou closoirs prenant appui sur lesdites butées 15, 16.

Lesdits battements 17 accueillent éventuellement un joint d'étanchéité 18.

Tels qu'illustrés à la figure 5, les battements 17 fermant chacun des profilés 2 représentés viennent en appui contre l'autre par leur joint d'étanchéité 18 lorsque la fenêtre 13 est en position fermée.

En ce qui concerne la forme des profilés, comme déjà évoqué, celle-ci pourra être très diverse. A titre d'exemple, comme illustré aux figures 6a à 6g, lesdits profilés comprennent unedite âme 3 et au moins deuxdites ailes 4, 5 s'étendant en vis-à-vis à partir des extrémités de ladite âme 3, perpendiculairement à celle-ci.

On peut ainsi définir une section « de base », telle qu'illustrée à la figure 6a, dans laquelle les deux ailes 4, 5 présentent la même longueur. Si l'on se reporte de nouveau à la figure 5, on constate que le montant 10 du cadre présente une telle section.

L'une des ailes 4 peut également être prolongée au-delà de l'autre 5, telle qu'illustrée à la figure 6b. Elle peut aussi être prolongée par une troisième aile 19 située de l'autre côté de l'âme 3, telle qu'illustrée à la figure 6c. Les deux caractéristiques précédentes peuvent encore être combinées, soit au niveau de la même aile, telle qu'illustrée à la figure 6d ou de l'autre aile, telle qu'illustrée à la figure 6e.

Si l'on se reporte de nouveau aux figures 6f et 6g, on constate que les profilés conformes à l'invention pourront éventuellement comprendre une saillie 20, notamment destinée à permettre elle aussi l'accrochage d'un joint d'étanchéité comme illustré à la figure 5 avec le montant 12 du châssis, ou une surépaisseur 30, notamment destinée à permettre la réalisation de motifs par usinage.

Si l'on se reporte de nouveau aux figures 6b, 6c, 6d ou 6e, on constate que l'une d'au moins desdites branches munies d'une desdites butées 15, 16 présente une première portion 21a définissant une partie du contour du volume interne 8 obturé par lesdits moyens de fermeture 14 et une seconde portion 21b, dite libre, présentant une rainure longitudinale 22, apte à accueillir un joint d'étanchéité. Lesdites première et seconde portions 21a, 21b pourront se trouver de part et d'autre de la butée 16 en cause ou du même côté, en fonction du profilé employé.

Les profilés d'un même agencement conforme à l'invention présenteront, éventuellement, la même section.

Cela étant, comme déjà évoqué, selon un mode de réalisation avantageux, lesdits profilés seront constitués de bronze.

Ladite soudure 9 sera alors, par exemple, majoritairement à base de cuivre. Il pourra s'agir, notamment, d'une soudure en cupro-aluminium.

Le soudage pourra être pratiqué avec un appareillage de type MIG sous gaz neutre de type argon.

Pour assembler un agencement conforme à l'invention, on pourra procéder de la façon suivante. On positionne l'une contre l'autre les extrémités des profilés qui le constitue. On réalise la soudure de jonction au niveau de leur volume interne que l'on obture ensuite à l'aide de battements.

On pourra également réaliser des opérations de finition telles qu'un polissage ou l'apport de patines sur les faces externes desdits profilés.

Naturellement, d'autres modes de mise en oeuvre, à la portée de l'homme de l'art, auraient pu être envisagés sans pour autant sortir du cadre de l'invention, telle que définie dans les revendications.

## Revendications

1. Châssis de fenêtre ou porte vitrée ou cadre de fenêtre ou porte vitrée, constitué d'un agencement de profilés de menuiserie métalliques (1, 2), ledit agencement comprenant des moyens de fixation desdits profilés entre eux, et dans lequel agencement :
- chaque profilé (1, 2) présente une section semi-ouverte, chaque profilé comprenant une âme (3) et des ailes (4, 5) et présentant deux chants (6, 7) dits longitudinaux, s'étendant d'une extrémité à l'autre du profilé et reliés par ladite âme (3) et lesdites ailes (4, 5), chaque dit profilé définissant un volume (8), dit interne, circonscrit par l' âme (3) et lesdites ailes (4, 5) reliant lesdits chants longitudinaux (6, 7) et par un plan virtuel P passant par ceux-ci, lesdites ailes (4,5) constituant deux branches parallèles entre elles munies chacune en vis-à-vis dé butée (15,16),
- lesdits profilés sont munis de moyens de fermeture (14) d'une partie au moins de leur volume interne (8), constitués de battements (17) et/ou closoirs prenant appui sur lesdites butées (15, 16),
**caractérisé par le fait que** lesdits profilés de l'agencement (1,2) sont assemblés chant contre chant, par leur extrémité (e₁, e₂), et dans lequel agencement :
- les extrémités (e1,e2) des profilés sont biseautées, les chants des extrémités desdits profilés étant inclinées de 45° par rapport aux arêtes longitudinales des profilés (1,2),
- lesdits moyens de fixation sont constitués d'une soudure (9) reliant lesdits profilés au niveau de leur jonction, la soudure (9) étant située dans ledit volume interne (8) des profilés.

2. Châssis ou cadre, selon la revendication 1, dans lequel l'une au moins desdites branches munies d'une desdites butées, présente une première portion (21a) définissant une partie du contour du volume interne (8) obturé par lesdits moyens de fermeture (14) et une seconde portion (21b), dite libre, présentant une rainure longitudinale (22), apte à accueillir un joint d'étanchéité.

3. Châssis ou cadre, selon l'une quelconque des revendications 1 ou 2, dans lequel lesdits profilés sont en bronze.

4. Châssis ou cadre, selon la revendication 3, dans lequel ladite soudure est majoritairement à base de cuivre.

5. Châssis ou cadre, selon la revendication 3, dans lequel ladite soudure est en cupro-aluminium.

## Patentansprüche

1. Gestell für ein Fenster oder eine Glastür oder einen Fensterrahmen oder einen Glastürrahmen, bestehend aus einer Anordnung von Metallprofilen (1, 2), wobei die Anordnung Mittel zur Befestigung der Profile aneinander umfasst, und bei welcher Anordnung:
- jedes Profil (1, 2) einen halb offenen Querschnitt aufweist, wobei jedes Profil einen Kern (3) und Schenkel (4, 5) umfasst und zwei so genannte Längskanten (6, 7) aufweist, die sich von einem Ende des Profils zum anderen erstrecken und durch den Kern (3) und die Schenkel (4, 5) verbunden sind, wobei jedes Profil ein so genanntes inneres Volumen (8) definiert, das von dem Kern (3) und den Schenkeln (4, 5), die die Längskanten (6, 7) verbinden, und von einer virtuellen Ebene P, die durch diese verläuft, umschrieben ist, wobei die Schenkel (4, 5) zwei zueinander parallele Abschnitte darstellen, die jeweils gegenüberliegend mit einem Anschlag (15, 16) versehen sind,
- die Profile mit Mitteln (14) zum Verschließen mindestens eines Teils ihres Innenvolumens (8) versehen sind, die von Anschlagleisten (17) und/oder Füllstücken, die an den Anschlägen (15, 16) anliegen, gebildet sind,
**dadurch gekennzeichnet, dass** die Profile der Anordnung (1, 2) Kante an Kante mit ihrem Ende (e₁, e₂) zusammengefügt sind, wobei bei dieser Anordnung:
- die Enden (e₁, e₂) der Profile abgeschrägt sind, wobei die Kanten der Enden der Profile 45° in Bezug zu den Längskanten der Profile (1, 2) geneigt sind,
- die Befestigungsmittel von einer Schweißnaht (9) gebildet sind, die die Profile im Bereich ihres Stoßes verbindet, wobei sich die Schweißnaht (9) in dem Innenvolumen (8) der Profile befindet.

2. Gestell oder Rahmen nach Anspruch 1, bei dem mindestens einer der Schenkel, der mit einem der Anschläge versehen ist, einen ersten Abschnitt (21 a), der einen Teil der Kontur des Innenvolumens (8), die durch die Verschlussmittel (14) verschlossen ist, definiert, und einen zweiten Abschnitt (21 b), freier Abschnitt genannt, aufweist, der eine Längsnut (22) umfasst, die geeignet ist, eine Dichtung aufzunehmen.

3. Gestell oder Rahmen nach einem der Ansprüche 1 oder 2, bei dem die Profile aus Bronze sind.

4. Gestell oder Rahmen nach Anspruch 3, bei dem die Schweißnaht mehrheitlich auf Kupferbasis ist.

5. Gestell oder Rahmen nach Anspruch 3, bei dem die Schweißnaht aus Kupfer-Aluminium-Legierung ist.

## Claims

1. Window or glazed-door chassis or window or glazed-door frame, consisting of an arrangement of metal frame profiles (1, 2), said arrangement comprising means for fixing said profiles together, and wherein arrangement:
- each profile (1, 2) has a semi-open cross-section, each profile comprising a web (3) and flanges (4, 5) and having two so-called longitudinal edges (6, 7), extending from one end to the other of the profile and connected by said web (3) and said flanges (4, 5), each said profile defining a so-called internal space (8), circumscribed by the web (3) and said flanges (4, 5) connecting said longitudinal edges (6, 7) and by a virtual plane P passing through these, said flanges (4, 5) constituting two arms parallel to each other each provided facing each other with stops (15, 16),
- said profiles are provided with means (14) for closing at least part of their internal space (8), consisting of astragals and/or closures bearing on said stops (15, 16),
**characterised by** the fact that said profiles of the arrangement (1, 2) are assembled edge against edge, by their ends (e₁, e₂), and wherein arrangement:
- the ends (e₁, e₂) of the profiles are bevelled, the edges of the ends of said profiles being inclined at 45° with respect to the longitudinal ridges of the profiles (1, 2),
- said fixing means consist of a weld (9) connecting said profiles at their junction, the weld (9) being situated in said internal space (8) of the profiles.

2. Chassis or frame according to claim 1, wherein at least one of said arms provided with one of said stops has a first portion (21a) defining a part of the contour of the internal space (8) closed off by said closure means (14) and a second so-called free portion (21b) having a longitudinal groove (22) able to accept a gasket.

3. Chassis or frame according to either one of claims 1 or 2, wherein said profiles are made from bronze.

4. Chassis or frame according to claim 3, wherein said weld is mainly based on copper.

5. Chassis or frame according to claim 3, wherein said weld is made from cupro-aluminium.
